# EUROPÄISCHE PATENTSCHRIFT

(11) **EP 2 186 742 B1**
(45) Veröffentlichungstag und Bekanntmachung des Hinweises auf die Patenterteilung: **12.01.2011**
(21) Anmeldenummer: 08019911.0
(22) Anmeldetag: 14.11.2008
(51) Int. Cl.: B65D 33/01

(54) **Folienverpackungsbeutel, insbesondere für pulverförmiges, staubendes Füllgut**
Film packaging bag, especially for powdery, dusty filling goods
Sac d'emballage en film, en particulier pour matière de remplissage poudreuse et poussiéreuse

(43) Veröffentlichungstag der Anmeldung: 19.05.2010
(73) Patentinhaber: Nordenia Deutschland Halle GmbH, 33790 Halle (DE)
(72) Erfinder: Kösters, Jens, 49134 Wallenhorst (DE)
(74) Vertreter: Albrecht, Rainer Harald

(56) Entgegenhaltungen:
- EP-A- 0 768 245
- WO-A-94/26605
- WO-A-2007/027425
- DE-U1-202008 008 303
- US-A1- 2003 179 960

## Beschreibung

Die Erfindung betrifft einen Folienverpackungsbeutel, insbesondere für pulverförmiges, staubendes Füllgut, mit zwei gegenüberliegenden, von einer Beutelfolie gebildeten und von Längskanten begrenzten Frontflächen und mit zumindest einer Lüftungseinrichtung, die einen in Längsrichtung verlaufenden Lüftungskanal aufweist, wobei die Lüftungseinrichtung in dem Bereich einer der Längskanten angeordnet ist, die als Faltkante ausgebildet ist, wobei der Lüftungskanal durch die Faltkante und eine Längssiegelnaht, die den Lüftungskanal von einem beutelinnenseitigen Füllraum trennt, begrenzt ist und wobei eine Unterbrechung der Längssiegelnaht eine in dem Füllraum mündende Eintrittsöffnung bildet, zu der eine außenseitige Austrittsöffnung bildet, zu der eine außenseitige Austrittsöffnung des Lüftungskanals versetzt angeordnet ist. Die Lüftungseinrichtung kann je nach Anwendungsfall für eine Entlüftung, eine Belüftung oder eine kombinierte Be- und Entlüftung vorgesehen sein.

Bei einer Vielzahl von Produkten ist eine permanente Entlüftung vorgesehen, um dauerhaft ein Aufblähen der Folienverpackungsbeutel zu verhindern. Zu berücksichtigen ist dabei, dass insbesondere bei chemischen Produkten wie Gips, Zement, Fliesenkleber oder dergleichen auch während der Lagerung gasförmige Substanzen gebildet werden können, die bei einer nicht ausreichenden Entlüftung auch zu einem Aufplatzen des Folienverpackungsbeutels führen könnten.

Ein Folienverpackungsbeutel mit den eingangs beschriebenen Merkmalen ist aus der DE 20 2008 008 303 U1 bekannt. Der Folienverpackungsbeutel in Form eines Seitenfaltenbeutels weist ausgehend von seinen Faltkanten nach Innen versetzte Längssiegelnähte auf, so dass zwischen den Längssiegelnähten und der jeweils zugeordneten Faltkante Hohlkanäle gebildet werden, welche sich über die gesamte Höhe des Folienverpackungsbeutels erstrecken. Um in den Füllraum mündende Eintrittsöffnungen zu bilden, weisen die Längssiegelnähte jeweils eine Unterbrechung auf. Dadurch, dass die Längssiegelnähte ausgehend von der Faltkante auf der gesamten Beutellänge nach Innen versetzt sind, kann sich die Folie, aus der der Beutel gebildet ist, im Bereich der durchgehenden Hohlkanäle aufspreizen, wodurch das Erscheinungsbild des Beutels beeinträchtigt wird. Bei der Lagerung und Handhabung des Folienverpackungsbeutels besteht auch die erhöhte Gefahr, dass die Lüftungskanäle aufgrund mechanischer Belastungen in ihrer Funktion beeinträchtigt werden. Aufgrund der geringen Stabilität der Lüftungskanäle selbst können diese beispielsweise durch Druckeinwirkung abgequetscht werden, wobei dann keine ausreichende Belüftung erfolgt. Des Weiteren besteht auch die erhöhte Gefahr, dass bei der Handhabung des Folienverpackungsbeutels die Faltkanten im Bereich der durchgehenden Hohlkanäle an scharfen Kanten oder spitzen Gegenständen aufreißen, so dass dann eine unkontrollierte Belüftung erfolgt.

Ein Folienverpackungsbeutel mit einem in Längsrichtung verlaufenden Lüftungskanal ist aus der EP 0 768 245 A1 bekannt, wobei Ränder der Beutelfolie sich an einer der beiden Frontflächen überlappen und dort mit zwei parallelen Längssiegelnähten verbunden sind. Eine der Längssiegelnähte weist eine Unterbrechung auf, die in einen Füllraum des Beutels mündet und eine Eintrittsöffnung eines zwischen den beiden Siegelnähten gebildeten Entlüftungskanals bildet, wobei zumindest eine Austrittsöffnung des Entlüftungskanals in Längsrichtung versetzt durch eine außenseitige Öffnung in der Beutelfolie oder eine Unterbrechung in der anderen Siegelnaht gebildet ist. Die Herstellung des Folienverpackungsbeutels ist aufwendig, da zwei parallele Siegelnähte erzeugt werden müssen. Da der Entlüftungskanal in einem mittleren Bereich einer der Frontflächen angeordnet ist, besteht auch eine erhöhte Gefahr, dass sich die Eintrittsöffnung mit dem Füllgut zusetzt und dann eine sichere Entlüftung nicht mehr gewährleistet werden kann. Des Weiteren muss die beschriebene Beutelfolie sowohl an der Innenseite als auch an der Außenseite heißsiegelbar ausgeführt sein. Aufgrund seiner bauchigen Form kann der als einfacher Schlauchbeutel ausgebildete Folienverpackungsbeutel nur schlecht gestapelt oder aufgestellt werden.

Der Erfindung liegt die Aufgabe zugrunde, einen permanent belüfteten Folienverpackungsbeutel anzugeben, der für pulverförmiges und staubendes Füllgut geeignet ist, ein hochwertiges Erscheinungsbild aufweist und eine erhöhte Funktionssicherheit des Lüftungseinrichtung aufweist.

Die Aufgabe wird erfindungsgemäß durch einen Folienverpackungsbeutel gemäß Patentanspruch 1 gelöst. Erfindungsgemäß ist vorgesehen, dass der zumindest eine Lüftungskanal sich über einen Teil der Länge der zugeordneten Längssiegelnaht erstreckt, wobei vorzugsweise der den Lüftungskanal seitlich begrenzende Abschnitt der Längssiegelnaht eine geringere Dicke aufweist als ein an die Austrittsöffnung des Lüftungskanals anschließender Abschnitt. Dabei ergibt sich der Vorteil, dass die entsprechende Längskante oberhalb und unterhalb des Lüftungskanals vollständig versiegelt ist. Zusätzlich ist der Lüftungskanal auch zum Füllraum des Folienverpackungsbeutels durch einen schmalen Steg der Längssiegelnaht begrenzt. Im Rahmen einer solchen Ausgestaltung kann der zumindest eine Entlüftungskanal optimal in die zugeordnete Längskante integriert werden. Insbesondere werden die Stabilität der Längskante und das optische Erscheinungsbild praktisch nicht beeinträchtigt. Der in einen Abschnitt der Längskante integrierte Lüftungskanal ist zusätzlich auf besonders vorteilhafte Weise vor einem Verknicken oder einer Beschädigung geschützt. Im Rahmen der beschriebenen Ausgestaltung können an den als Faltkanten ausgebildeten Längskanten des Folienverpackungsbeutels jeweils auch mehrere in Längsrichtung voneinander beabstandete und voneinander unabhängige Lüftungskanäle gebildet werden. Erfindungsgemäß ist vorgesehen, den Lüftungskanal an der Seite des Folienverpackungsbeutels im Bereich der Faltkante zu bilden, wozu lediglich eine einzige Längssiegelnaht erzeugt werden muss. Durch die seitliche Anordnung des Lüftungskanals und die Ausbildung der Längssiegelnaht wird auch erreicht, dass im Vergleich zu der aus dem Stand der Technik bekannten Ausführung unmittelbar vor der Eintrittsöffnung eine geringere Menge an Füllgut vorliegt, so dass auch die Gefahr eines Verstopfens der Eintrittsöffnung des Lüftungskanals reduziert werden kann. Schließlich kann durch die seitliche Längssiegelnaht auch die Stabilität des Folienverpackungsbeutels erhöht werden. Die Zuordnung der Begriffe Eintrittsöffnung und Austrittsöffnung dient im Rahmen der Erfindung in erster Linie der Unterscheidung und entspricht nur in dem Fall einer Entlüftung aus dem Beutel heraus der tatsächlichen Strömungsrichtung bei einem Gasaustausch.

Um den Folienverpackungsbeutel mit pulverförmigem, staubigen Füllgut, beispielsweise Baustoffen wie Zement, Gips oder Fliesenkleber oder pulverförmigen Produkten der Chemie- oder Nahrungsmittelindustrie, zu befüllen, ist dieser zunächst an seiner Oberseite oder seiner Unterseite noch nicht verschlossen. Nach einem Verschluss des Beutels, vorzugsweise durch eine Quersiegelnaht, gewährleistet der Lüftungskanal eine permanente Belüftung.

Der Folienverpackungsbeutel ist vorzugsweise durch Falten und Siegeln aus der Beutelfolie gebildet, wobei Ränder der Beutelfolie an einer Längskante, an der keine Lüftungseinrichtung vorgesehen ist, mittels einer durchgehenden Längssiegelnaht verbunden werden können. Da dabei die Innenflächen der Beutelfolie direkt aufeinander gelegt werden können, muss bei einer mehrschichtigen Ausgestaltung der Beutelfolie die Außenschicht nicht heißsiegelbar sein.

Gemäß einer bevorzugten Ausgestaltung der Erfindung ist der Folienverpackungsbeutel als Seitenfaltenbeutel mit zwischen den Frontflächen angeordneten Seitenfalten ausgebildet, wobei die dann insgesamt vier Längskanten jeweils zwischen einer der Seitenfalten einerseits und einer der Frontflächen andererseits gebildet sind. Wenn wie zuvor beschrieben auch bei einer solchen Ausgestaltung vorgesehen ist, die Ränder der Beutelfolie an einer der vier Längskanten mit einer durchgehenden Längssiegelnaht miteinander zu verbinden, sind die anderen drei Längskanten als Faltkanten ausgebildet und werden zweckmäßigerweise mit Längssiegelnähten versehen. Ein so gebildeter Seitenfaltenbeutel zeichnet sich durch eine sehr gute Stabilität aus und kann bei der Ausbildung eines Standbodens auch stehend gelagert werden. Zusätzlich ergibt sich eine Quaderform, so dass mehrere Folienverpackungsbeutel leicht und platzsparend gelagert und auch gestapelt werden können.

Bei der beschriebenen Ausgestaltung der Folienverpackungsbeutel als Seitenfaltenbeutel können auch an mehreren der als Faltkanten ausgebildeten Längskanten Lüftungskanäle vorgesehen sein, ohne dass der Herstellungsaufwand wesentlich erhöht wird. Auch wenn sich die Eintrittsöffnung eines Lüftungskanals zusetzt, kann durch die weiteren Lüftungskanäle eine sichere Ent- und/oder Belüftung gewährleistet und beispielsweise ein Aufblähen des Folienverpackungsbeutels vermieden werden.

Die in der Beutelfolie gebildeten außenseitigen Austrittsöffnungen können beispielsweise durch Ausstanzungen oder Einschnitte gebildet werden.

Wenn die Lüftungseinrichtung zur Entlüftung vorgesehen ist, ist die Bildung von Austrittsöffnungen durch Einschnitte, die beide an der zugeordneten Faltkante übereinander gelegten Lagen der Beutelfolie durchtrennen, bevorzugt. Entsprechende Einschnitte können bei der Herstellung des Folienverpackungsbeutels auf besonders einfache Weise mit Messern erzeugt werden. Wenn lediglich Einschnitte vorgesehen werden, besteht auch der Vorteil, dass eine gewisse Ventilfunktion erreicht wird. Der Erfindung liegt dabei die Erkenntnis zugrunde, dass durch die Belüftung ein hoher Überdruck in dem Beutel und ein Aufblähen vermieden werden sollen, wobei jedoch einerseits ein übermäßiger Eintritt von Umgebungsluft, Feuchtigkeit oder Dampf vermieden werden sollen und andererseits ein geringer Überdruck, der nicht zu einem übermäßigen Aufblähen des Beutels führt, hingenommen werden kann und im Hinblick auf den Eintritt unerwünschter Stoffe während der Lagerung sogar vorteilhaft sein kann. Wesentlich ist des Weiteren, dass durch den Lüftungskanal mit den in Längsrichtung versetzt angeordneten Eintritts- und Austrittsöffnungen eine Labyrinthabdichtung erreicht wird. Ausstanzungen sind besonders dann vorteilhaft, wenn die Lüftungseinrichtung zur kontrollierten Belüftung vorgesehen ist. Eine kontrollierte Belüftung kann beispielsweise bei Nahrungsmitteln vorgesehen sein.

Im Rahmen der Erfindung kann vorgesehen sein, dass jeder der Lüftungskanäle eine Eintrittsöffnung und eine Austrittsöffnung aufweist, wobei der Lüftungskanal L-förmig ausgebildet ist. Denkbar sind aber auch Ausgestaltungen, bei denen in einer T-förmigen Anordnung zwei voneinander beabstandete Austrittsöffnungen mit einer dazwischen angeordneten Eintrittsöffnung vorgesehen sind. Eine C-förmige Ausgestaltung ergibt sich, wenn eine Austrittsöffnung zwischen zwei versetzt angeordneten Eintrittsöffnungen vorgesehen ist.

Die zuvor beschriebene erfindungsgemäße Belüftung ist dazu vorgesehen bei der Lagerung der Folienverpackungsbeutel einen Druckausgleich zu ermöglichen und insbesondere einen Überdruck innerhalb des Folienverpackungsbeutels zu vermeiden. Darüber hinaus besteht bei dem Abfüllen von pulverförmigem, staubenden Füllgut häufig das Problem, dass die in dem Folienverpackungsbeutel enthaltene Luft während der Befüllung nicht ohne Weiteres entweichen kann. Um bei der Befüllung eine zusätzliche, schnelle Entlüftung zu ermöglichen ist im Rahmen einer bevorzugten Ausgestaltung vorgesehen, dass an der Beutelinnenseite eine Entlüftungsöffnung aufweisende Innenfolie vorgesehen ist, die nur abschnittsweise mit der Beutelfolie verbunden ist, so dass bei einer Befüllung des Folienverpackungsbeutels die aus dem Füllraum verdrängte Luft durch die Entlüftungsöffnungen in Bereiche zwischen der Innenfolie und der Beutelfolie eintreten und diese Bereiche durch eine kopfseitige Einfüllöffnung verlassen kann. Diese zusätzliche für den Befüllvorgang vorgesehene Entlüftung wird auch als Primärentlüftung bezeichnet, wobei die nach dem Verschließen des Folienverpackungsbeutels erfindungsgemäß vorgesehene Belüftung mittels der Lüftungskanäle entsprechend als Sekundärentlüftung bezeichnet wird.

Im Rahmen der vorliegenden Erfindung ergibt sich der Vorteil, dass die Primärentlüftung und die Sekundärentlüftung vollständig unabhängig voneinander und auch durch unterschiedliche Lüftungswege realisiert werden können. Entsprechend kann abhängig von der Geometrie des Folienverpackungsbeutels und dem vorgesehenen Füllgut auch eine unabhängige Optimierung der Primärentlüftung einerseits und der Sekundärentlüftung andererseits erfolgen. So können beispielsweise die Anzahl der Lüftungskanäle bzw. der Entlüftungsöffnungen, die Größe der jeweils vorgesehenen Öffnungen und Durchbrüche und die Länge und Breite der Lüftungskanäle entsprechend der jeweiligen Erfordernisse angepasst werden.

Die für die Primärentlüftung an der Innenfolie vorgesehenen Entlüftungsöffnungen können beispielsweise durch eine Nadelung erzeugt werden, wobei auch die Einstichrichtung zu berücksichtigen ist. So werden in Einstichrichtung gesehen an der Rückseite der Folie, an der die Nadelspitzen heraustreten, Aufwerfungen gebildet. Die Innenfolie kann dabei derart angeordnet werden, dass die Aufwerfungen in Richtung der Beutelfolie oder in Richtung des Beutelinnenraums angeordnet sind. In dem ersten Fall dienen die Aufwerfungen als Abstandhalter, so dass in den Bereichen, in denen die Innenfolie und die Beutelfolie nicht miteinander verbunden sind, ein Abstand zur Beutelfolie erzeugt wird, der eine besonders schnelle Primärentlüftung fördert. Wenn die Aufwerfungen dagegen in Richtung des Beutelinnenraums angeordnet sind, führt dies dort zu einer Erhöhung der Rauhigkeit. Bei einer wechselseitigen Nadelung oder abschnittsweise wechselseitigen Nadelungen können auch die beiden beschriebenen Effekte kombiniert werden, Die Erhöhung der Rauhigkeit kann insbesondere dazu betragen während des Befüllens des Folienverpackungsbeutels auch bei hohen Füllgeschwindigkeiten eine gleichmäßige Verteilung des Füllgutes zu erreichen.

Die Beutelfolie und die Innenfolie sind vorzugsweise im Bereich der Längskanten miteinander verbunden, wobei die dazwischen angeordneten Bereiche unverbunden bleiben. Die Verbindung zwischen Innenfolie und Beutelfolie kann beispielsweise durch Heißsiegeln oder vorzugsweise durch Klebstoff erfolgen.

Gegenstand der Erfindung ist auch ein Verfahren zur Herstellung eines Folienverpackungsbeutels, gemäß Patentanspruch 9. Die Austrittsöffnungen können beispielsweise mit Messern erzeugt werden, die im Bereich der kanalförmigen, unversiegelten Abschnitte kleine Einschnitte erzeugen, die auch als Mikrocuts bezeichnet werden. Alternativ können die Austrittsöffnungen jedoch auch ausgestanzt werden.

Erfindungsgemäß wird die Längssiegelnaht unmittelbar an der Faltkante gebildet, wobei die Längssiegelnaht ausgehend von der Unterbrechung in zumindest einer Richtung eine randseitige Aussparung aufweist, wodurch der durch die Aussparung gebildete kanalförmige unversiegelte Abschnitt, der den Lüftungskanal bildet, durch einen schmalen Steg der Längssiegelnaht von dem Innenraum des Folienschlauches getrennt wird.

Gemäß einer bevorzugten Ausgestaltung der Erfindung werden beim Falten des Folienschlauches Seitenfalten gebildet, die zwischen den Frontflächen angeordnet sind. Die Erzeugung der Seitenfalten kann beispielsweise mit Faltmessern durchgeführt werden. Das Falten erfolgt vorzugsweise derart, dass die Ränder der Beutelfolie an einer Längskante übereinander gelegt werden, wobei dann durch eine Versiegelung der Ränder miteinander der Folienschlauch umfangsseitig geschlossen wird. Bei einer Ausgestaltung mit Seitenfalten liegen dann die übrigen drei Längskanten als Faltkanten vor, wobei auch diese vorzugsweise mit Längssiegelnähten versehen werden. Bei der Erzeugung der Längssiegelnähte werden an zumindest einer der Faltkanten, vorzugsweise an mehreren Faltkanten durch eine entsprechende Ausgestaltung der jeweiligen Längssiegelnaht die zuvor beschriebenen Lüftungskanäle gebildet.

Von dem gebildeten Folienschlauch werden abschließend einzelne Folienverpackungsbeutel abgetrennt, die zunächst an der Oberseite oder der Unterseite offen sind, um eine nachfolgende Befüllung zu ermöglichen.

Gemäß einer bevorzugten Ausgestaltung des Verfahren ist vorgesehen, dass die Bahn der Beutelfolie vor dem Falten mit einer weiteren mit Entlüftungsöffnungen versehenen Folienbahn abschnittsweise kaschiert wird, wobei der Kaschierverbund nachfolgend derart gefaltet wird, dass die weitere Folienbahn eine Innenfolie des Folienschlauchs bildet, wobei die Kaschierung vorzugsweise in den Bereichen erfolgt, in denen nachfolgend Längs- bzw. Faltkanten des Folienschlauches erzeugt werden. Anstelle der Kaschierung mit Klebstoff kann auch vorgesehen sein, die Innenfolie und die Beutelfolie durch Heißsiegeln zu verbinden.

Die Entlüftungsöffnungen in der Innenfolie können beispielsweise durch eine Nadelung erzeugt werden, wobei eine Erzeugung von Entlüftungsöffnungen vorzugsweise lediglich in den Bereichen vorgesehen ist, die nicht mit der Beutelfolie kaschiert werden. Die Beutelfolie und die Innenfolie können dabei derart kaschiert werden, dass bei der Nadelung gebildete Aufwerfungen in Richtung der Beutelfolie angeordnet sind. Durch eine solche Anordnung kann erreicht werden, dass zwischen der Beutelfolie und der Innenfolie zumindest ein geringer Abstand verbleibt, der bei einer Befüllung des Beutels die Luftabfuhr durch die Entlüftungsöffnungen und den Bereich zwischen der Innenfolie und der Beutelfolie erleichtern.

Die Beutelfolie kann im Rahmen der Erfindung ohne Einschränkung als Monofolie, mehrschichtig kaschierte Folie oder coextrudierte Folie ausgebildet sein. Geeignet ist beispielsweise eine mehrschichtige Folie mit einer Außenschicht aus Polyester, vorzugsweise Polyethylenterephthalat (PET) und einer heißsiegelbaren Innenschicht aus Polyolefin, vorzugsweise Polyethylen (PE). Bei einer mehrschichtig kaschierten Beutelfolie kann insbesondere auch eine innenliegende Bedruckung vorgesehen sein. Die optional vorgesehene Innenfolie muss zur Erzeugung der Längssiegelnähte siegelbar sein und ist vorzugsweise auch aus einem Polyolefin, beispielsweise Polyethylen (PE) gebildet. Vorteilhaft ist auch eine Ausgestaltung, bei der die Innenfolie und die ein- oder mehrschichtige Beutelfolie vollständig aus PE bestehen. Neben einer besseren Recyclebarkeit wird dabei bei einem Stapeln der Folienverpackungsbeutel eine höhere Reibung erreicht und entsprechend die Gefahr eines Abrutschens der Beutel voneinander reduziert.

Die Erfindung wird im Folgenden anhand einer lediglich ein Ausführungsbeispiel darstellenden Zeichnung erläutert. Es zeigen schematisch:
- **Fig. 1a**: einen Folienverpackungsbeutel während der Befüllung,
- **Fig. 1b**: der Folienbeutel gemäß Fig. 1a im geschlossenen Zustand,
- **Fig. 2**: ein Schnitt entlang der Linie A-A der Fig. 1a
- **Fig. 3a - 3d**: alternative Ausgestaltungen von Entlüftungskanälen im Bereich einer Längskante des Folienverpackungsbeutels,
- **Fig. 4**: einen Kaschierverbund zur Bildung des Folienverpackungs- beutels.

Fig. 1a zeigt einen erfindungsgemäßen Folienverpackungsbeutel während der Befüllung mit einem pulverförmigen, staubenden Füllgut.

Der Folienverpackungsbeutel weist zwei von einer Beutelfolie 1 gebildete Frontflächen 2 und zwischen den Frontflächen 2 angeordnete Seitenfalten 3 auf. Jeweils zwischen einer Frontfläche 2 und einer Seitenfalte 3 gebildete Längskanten 4, 4' weisen jeweils eine Längssiegelnaht 5, 5' auf. Die Ränder der Beutelfolie 1 sind an einer der Längskanten 4' übereinander gelegt und dort mit einer durchgehenden Längssiegelnaht 5' verbunden, wobei die weiteren Längskanten 4 als Faltkanten ausgebildet sind. Die dort vorgesehenen Längssiegelnähte 5 dienen einerseits zur Verstärkung des Folienverpackungsbeutels. Des Weiteren sind in die als Faltkanten ausgebildeten Längskanten 4 im Nachfolgenden im Detail erläuterte Lüftungskanäle 6 integriert, die jeweils in außenseitige Austrittsöffnungen 7 münden. Die Lüftungskanäle 6 dienen dazu nach dem Schließen des Folienverpackungsbeutels eine Belüftung zu ermöglichen und insbesondere den Aufbau eines Überdrucks innerhalb des Folienverpackungsbeutels zu vermeiden.

Um bei der Befüllung die Abfuhr von Luft zu ermöglichen, die durch das eingeschüttete Füllgut verdrängt wird, ist an der Innenseite des Verpackungsbeutels eine zusätzliche Innenfolie 8 vorgesehen, die Entlüftungsöffnungen 9 in Form einer Perforation ausweist. Wie einer vergleichenden Betrachtung der Fig. 1a und der Fig. 2 zu entnehmen ist, sind die Innenfolie 8 und die Beutelfolie 1 lediglich im Bereich der Längskanten 4, 4' durch Klebstoff 10 miteinander verbunden, wobei die Entlüftungsöffnungen 9 vorzugsweise nur in den nicht miteinander verbundenen Bereichen vorgesehen sind. Anstelle der beschriebenen Kaschierung mit Klebstoff 10 kann aber auch vorgesehen sein, die Innenfolie 8 und die Beutelfolie 1 durch Heißsiegeln zu verbinden. So können die Innenfolie 8 und die Beutelfolie 1 beispielsweise erst unmittelbar bei der Bildung des Beutels übereinandergelegt und dann durch die für die Ausformung des Beutels vorgesehenen Längs- und Quersiegelnähte verbunden werden, wodurch der Arbeitsschritt einer vorherigen Kaschierung oder vorherigen Heißsiegelung entfällt.

Die Entlüftungsöffnungen 9 können beispielsweise durch eine Nadelung erzeugt werden, wobei dann, wie in der Fig. 2 dargestellt, durch die Nadelung an den Entlüftungsöffnungen 9 gebildete Aufwerfungen 11 in Richtung der Beutelfolie 1 angeordnet sind und in den unverbundenen Bereichen als Abstandhalter dienen. Bei der Befüllung des Folienverpackungsbeutels kann die von dem Füllgut verdrängte Luft durch die Entlüftungsöffnungen 9 in einen Zwischenraum zwischen der Innenfolie 8 und der Beutelfolie 1 gelangen und den unverschlossenen Folienverpackungsbeutel an seiner Oberseite verlassen. Um zu vermeiden, dass beim Befüllen der in Fig. 1a angedeutete Fülltrichter versehentlich zwischen der Beutelfolie 1 und der Innenfolie 8 eingeschoben wird, ist am oberen Rand eine Fixierstelle a vorgesehen, die auch durch Klebstoff 10 oder eine Heißsiegelung gebildet werden kann.

Die Beutelfolie kann mehrschichtig ausgebildet sein. So ist in dem Ausführungsbeispiel eine mehrschichtig kaschierte Beutelfolie mit einer durchsichtigen Außenschicht 12 aus Polyester, vorzugsweise PET und einer weißen Innenschicht 13 aus Polyolefin, vorzugsweise Polyethylen, vorgesehen, wobei vor der Kaschierung der Außenschicht 12 mit der Innenschicht 13 eine innenliegende Bedruckung vorgesehen sein kann. Auch die Innenfolie 8 kann mehrschichtig ausgebildet sein. So ist es beispielsweise zweckmäßig die Innenfolie 8 als Polyethylen-Coextrusionsfolie auszubilden, wobei der beutelinnenseitigen Folienschicht zur Erhöhung der Oberflächenrauhigkeit ein Füllstoff, beispielsweise Kreide, beigemischt werden kann.

Verschiedene Ausgestaltungen von Lüftungskanälen 6 sind in den Fig. 3a bis 3d dargestellt. Übereinstimmend ist der Lüftungskanal 6 jeweils im Bereich einer der Längskanten 4 angeordnet, die als Faltkante ausgebildet ist, wobei der Lüftungskanal 6 durch die Faltkante und in Richtung des beutelinnenseitigen Füllraums durch die Längssiegelnaht 5 begrenzt wird. Zumindest eine Eintrittsöffnung 14 des Lüftungskanals 6 ist jeweils durch eine Unterbrechung der Längssiegelnaht 5 gebildet, wobei jeweils zumindest eine Austrittsöffnung 7 des Lüftungskanals 6 in einem Versatz angeordnet ist.

Gemäß dem nicht zur Erfindung gehörenden Ausführungsbeispiel der Fig. 3a erstreckt sich die Längssiegelnaht 5 ausgehend von der Eintrittsöffnung 14 bei einem geschlossenen Folienverpackungsbeutel mit einer im Wesentlichen gleichbleibenden Dicke zur Beutelunterseite bis zu einer unterseitigen Quernaht 15 und zum Kopf des Folienverpackungsbeutels bis zu einer oberseitigen Quernaht 15'. Entsprechend erstreckt sich auch der gebildete Lüftungskanal 6 im Wesentlichen über die gesamte Länge der Längskante 4 des Folienverpackungsbeutels.

Die Fig. 3b bis 3d zeigen erfindungsgemäße Ausgestaltungen, bei denen die Lüftungskanäle 6 sich jeweils nur über einen Teil der entsprechenden Längskante 4 erstrecken, wobei die Längssiegelnaht 5 im Bereich des Lüftungskanals 6 eine geringere Dicke aufweist und in Richtung des Füllraumes einen den Lüftungskanal 6 begrenzenden Steg 16 bildet. Oberhalb und unterhalb des Lüftungskanals 6 weist die Längssiegelnaht 5 eine größere Dicke auf und ist vorzugsweise gemäß der Fig. 3b bis 3d unmittelbar an der Längskante 4 angeordnet. Die beschriebenen Ausgestaltungen zeichnen sich dadurch aus, dass die optische Erscheinung und die Stabilität der durch die Längssiegelnaht 5 verstärkten Längskante 4 nicht oder zumindest nicht wesentlich beeinträchtigt werden. Zusätzlich sind die Lüftungskanäle 6 auch durch die oberhalb und unterhalb unmittelbar anschließenden Abschnitte der Längssiegelnaht 5 und den von der Längssiegelnaht 5 gebildeten Steg 16 geschützt. Fig. 3b zeigt eine L-förmige Ausgestaltung des Lüftungskanals 6 mit einer Eintrittsöffnung 14 und einer Austrittsöffnung 7. Daneben sind auch T-förmige Ausgestaltungen mit einer Eintrittsöffnung 14 und zwei Austrittsöffnungen 7 (Fig. 3c) und mit einer C-förmigen Ausgestaltung mit zwei Eintrittsöffnungen 14 und einer Austrittsöffnung 7 möglich (Fig. 3d).

Durch den Versatz zwischen Eintrittsöffnung 14 und Austrittsöffnung 7 wird eine labyrinthartige Abdichtung erreicht. Von Vorteil ist des Weiteren, wenn die Austrittsöffnungen 7, wie in den Ausführungsbeispielen dargestellt, als kurze Einschnitte, sogenannte Microcuts, ausgebildet werden, wodurch insgesamt eine gewisse Ventilwirkung erreicht und bei der Lagerung der Eintritt unerwünschter Stoffe, wie Flüssigkeit oder Wasserdampf, in einem gewissen Maße verhindert werden können. Alternativ können aber auch Ausstanzungen vorgesehen sein, die insbesondere dann zweckmäßig sind, wenn ein weitgehend freier und direkter Luftaustausch und insbesondere auch ein Eintritt von Umgebungsluft ermöglicht werden soll. Um eine Anpassung an die jeweiligen Erfordernisse zu ermöglichen kann beispielsweise vorgesehen sein, die Länge und Breite des Lüftungskanals 6 sowie die Größe und Anordnung der Eintrittsöffnung 14 und der Austrittsöffnung 7 zu verändern. Schließlich können an der Längskante 4 auch mehrere der in den Fig. 3b bis 3d dargestellten Lüftungskanäle 6 in einem Abstand zueinander vorgesehen sein.

Fig. 4 zeigt einen Kaschierverbund zur Bildung eines erfindungsgemäßen Verpackungsbeutels, der als Seitenfaltenbeutel ausgeführt ist. Der Kaschierverbund umfasst eine Bahn der Beutelfolie 1 und eine weitere, darauf aufgelegte Folienbahn, welche bei den Folienverpackungsbeuteln die Innenfolie 8 bildet. Wie der Fig. 4 zu entnehmen ist, sind die Innenfolie 8 und die Beutelfolie 1 in streifenförmigen Bereichen 17 durch Klebstoff 10 miteinander kaschiert und zwischen diesen Bereichen 17 unverbunden. Vor der abschnittsweisen Kaschierung der Innenfolie 8 mit der Beutelfolie 1 werden in den Bereichen, die nicht mit der Beutelfolie 1 kaschiert werden, durch eine Nadelung Entlüftungsöffnungen 9 erzeugt. In der Fig. 4 ist des Weiteren angedeutet, dass bei der Bildung eines Folienschlauches, aus dem einzelne Folienverpackungsbeutel abgetrennt werden, die als Faltkanten ausgebildeten Längskanten 4 und die Längssigelnähte 5, 5' in den durch Klebstoff miteinander verbundenen Bereichen 17 erzeugt werden. Die Ränder des Kaschierverbundes werden dabei mittels einer durchgehenden Längssiegelnaht 5' an einer Längskante 4' verbunden.

## Patentansprüche

1. Folienverpackungsbeutel, insbesondere für pulverförmiges, staubendes Füllgut, mit zwei gegenüberliegenden, von einer Beutelfolie (1) gebildeten und von Längskanten (4, 4') begrenzten Frontflächen (2) und mit zumindest einer Lüftungseinrichtung, die einen in Längsrichtung verlaufenden Lüftungskanal (6) aufweist, wobei die Lüftungseinrichtung in dem Bereich einer der Längskanten (4) angeordnet ist, die als Faltkante ausgebildet ist, wobei der Lüftungskanal (6) durch die Faltkante und eine Längssiegelnaht (5), die den Lüftungskanal (6) von einem beutelinnenseitigen Füllraum trennt, begrenzt ist und wobei eine Unterbrechung der Längssiegelnaht (5) eine in dem Füllraum mündende Eintrittsöffnung (14) bildet, zu der eine außenseitige Austrittsöffnung (7) des Lüftungskanals (6) versetzt angeordnet ist, **dadurch gekennzeichnet, dass** der Lüftungskanal (6) sich über einen Teil der Länge der zugeordneten Längskante (4) erstreckt, wobei der den Lüftungskanal (6) seitlich begrenzende Abschnitt der Längssiegelnaht (5) eine geringere Dicke aufweist, als ein an die Austrittsöffnung (7) des Lüftungskanals (6) anschließender Abschnitt.

2. Folienverpackungsbeutel nach Anspruch 1, **dadurch gekennzeichnet, dass** der Lüftungskanal (6) mehrere Austrittsöffnungen (7) aufweist.

3. Folienverpackungsbeutel nach Anspruch 1 oder 2, **dadurch gekennzeichnet, dass** zwischen den Frontflächen (2) Seitenfalten (3) angeordnet sind, wobei die Längskanten (4, 4') jeweils zwischen einer der Seitenfalten (3) einerseits und einer der Frontflächen (2) andererseits gebildet sind.

4. Folienverpackungsbeutel nach einem der Ansprüche 1 bis 3, **dadurch gekennzeichnet, dass** an einer der Längskanten (4') eine Längssiegelnaht (5') vorgesehen ist, welche Ränder der Beutelfolie (1) miteinander verbindet.

5. Folienverpackungsbeutel nach einem der Ansprüche 1 bis 4, **dadurch gekennzeichnet, dass** die Beutelfolie (1) eine Außenschicht (12) aus Polyester, vorzugsweise Polyethylenterephthalat (PET), und eine heißsiegelbare Innenschicht (13) aus Polyolefin, vorzugsweise Polyethylen (PE), aufweist.

6. Folienverpackungsbeutel nach einem der Ansprüche 1 bis 5, **dadurch gekennzeichnet, dass** an der Beutelinnenseite eine Entlüftungsöffnungen (9) aufweisende Innenfolie (8) vorgesehen ist, die nur abschnittsweise mit der Beutelfolie (1) verbunden ist, so dass bei einer Befüllung des Folienverpackungsbeutels mit einem pulverförmigen, staubenden Füllgut die aus dem Füllraum verdrängte Luft durch die Entlüftungsöffnungen (9) in Bereiche zwischen der Innenfolie (8) und der Beutelfolie (1) eintreten und diese Bereiche durch eine kopfseitige Einfüllöffnung verlassen kann.

7. Folienverpackungsbeutel nach Anspruch 6, **dadurch gekennzeichnet, dass** die Beutelfolie (1) und die Innenfolie (8) abschnittsweise durch Klebstoff (10) miteinander verbunden sind.

8. Folienverpackungsbeutel nach Anspruch 6 oder 7, **dadurch gekennzeichnet, dass** die Beutelfolie (1) und die Innenfolie (8) im Bereich der Längskanten (4, 4') miteinander verbunden sind, wobei die dazwischen angeordneten Bereiche unverbunden sind.

9. Verfahren zur Herstellung eines Folienverpackungsbeutels, insbesondere eines Folienverpackungsbeutels nach einem der Ansprüche 1 bis 8,
wobei eine Bahn einer Beutelfolie (1) unter Bildung zumindest einer Faltkante gefaltet wird,
wobei die Ränder der Beutelfolie (1) miteinander verbunden werden, um einen flachgelegten Folienschlauch mit zwei Frontflächen (2) zu bilden,
wobei an der Faltkante eine Längssiegelnaht (5) mit zumindest einer Unterbrechung derart gebildet wird, dass zumindest abschnittsweise zwischen der Längssiegelnaht (5) und der Faltkante ein in Längsrichtung verlaufender kanalförmiger unversiegelter Abschnitt erzeugt wird,
wobei an dem kanalförmigen Abschnitt zur Bildung eines Lüftungskanals (6) zumindest eine Austrittsöffnung (7) erzeugt wird und wobei die Längssiegelnaht (5) unmittelbar an der Faltkante gebildet wird und wobei die Längssiegelnaht (5) ausgehend von der Unterbrechung eine randseitige Aussparung aufweist, wodurch der durch die Aussparung gebildete kanalförmige, unversiegelte Abschnitt durch einen schmalen Steg (16) der Längssiegelnaht (5) von dem Innenraum des Folienschlauches getrennt wird.

10. Verfahren nach Anspruch 9, wobei bei den Falten des Folienschlauches Seitenfalten (3) gebildet werden, die zwischen den Frontflächen (2) angeordnet sind.

11. Verfahren nach Anspruch 9 oder 10, wobei die Bahn der Beutelfolie (1) vor dem Falten mit einer weiteren, mit Entlüftungsöffnungen (9) versehenen Folienbahn abschnittsweise kaschiert wird, wobei der Kaschierverbund derart gefaltet wird, dass die weitere Folienbahn eine Innenfolie (8) des Folienschlauches bildet.

12. Verfahren nach Anspruch 11, wobei die Bahn der Beutelfolie (1) und die weitere Folienbahn in den Bereichen (17) kaschiert werden, in denen nachfolgend Längskanten (4, 4') des Folienschlauches erzeugt werden.

13. Verfahren nach Anspruch 9 oder 10, wobei der Bahn der Beutelfolie (1) vor dem Falten eine weitere, mit Entlüftungsöffnungen (9) versehene Folienbahn zugeführt wird, wobei die Beutelfolie (1) und die weitere Folienbahn durch Heißsiegeln verbunden werden und wobei die Beutelfolie mit der weiteren Folienbahn derart gefaltet wird, dass die weitere Folienbahn eine Innenfolie (8) des Folienschlauchs bildet.

14. Verfahren nach einem der Ansprüche 11 bis 13, wobei die Entlüftungsöffnungen (9) lediglich in den Bereichen erzeugt werden, die nicht für eine Verbindung mit der Beutelfolie (1) vorgesehen sind.

15. Verfahren nach einem der Ansprüche 11 bis 14, wobei die Entlüftungsöffnungen (9) durch eine Nadelung erzeugt werden und wobei die weitere Folienbahn derart mit der Bahn der Beutelfolie (1) verbunden wird, dass bei der Nadelung gebildete Aufwerfungen (11) in Richtung der Beutelfolie (1) angeordnet sind.

## Claims

1. Film packaging bag, in particular for powdery, dusty filling material, comprising two opposing front surfaces (2) formed by a bag film (1) and defined by longitudinal edges (4, 4') and comprising at least one ventilation device, which comprises a ventilation channel (6) extending in the longitudinal direction, the ventilation device being arranged in the region of one of the longitudinal edges (4), which is formed as a folded edge, the ventilation channel (6) being defined by the folded edge and a longitudinal sealing seam (5), which separates the ventilation channel (6) from a filling space on the inside of the bag, and an interruption of the longitudinal sealing seam (5) forming an inlet opening (14) which opens into the filling space, relative to which an external outlet opening (7) of the ventilation channel (6) is arranged offset, **characterised in that** the ventilation channel (6) extends over part of the length of the associated longitudinal edge (4), the portion of the longitudinal sealing seam (5) laterally defining the ventilation channel (6) having a smaller thickness than a portion adjacent to the outlet opening (7) of the ventilation channel (6).

2. Film packaging bag according to Claim 1, **characterised in that** the ventilation channel (6) comprises a plurality of outlet openings (7).

3. Film packaging bag according to Claim 1 or 2, **characterised in that** lateral folds (3) are arranged between the front surfaces (2), the longitudinal edges (4, 4') being respectively formed between one of the lateral folds (3), on the one hand, and one of the front surfaces (2), on the other hand.

4. Film packaging bag according to one of Claims 1 to 3, **characterised in that** on one of the longitudinal edges (4') a longitudinal sealing seam (5') is provided which joins edges of the bag film (1) together.

5. Film packaging bag according to one of Claims 1 to 4, **characterised in that** the bag film (1) comprises an outer layer (12) made of polyester, preferably polyethylene terephthalate (PET), and a heat-sealable inner layer (13) made of polyolefin, preferably polyethylene (PE).

6. Film packaging bag according to one of Claims 1 to 5, **characterised in that** on the inside of the bag an internal film (8) comprising ventilation openings (9) is provided which is only partially joined to the bag film (1), so that when filling the film packaging bag with a powdery, dusty filling material, the air forced out of the filling space is able to enter the regions between the inner film (8) and the bag film (1) through the ventilation openings (9) and is able to leave these regions through a filling opening on the top side.

7. Film packaging bag according to Claim 6, **characterised in that** the bag film (1) and the inner film (8) are partially joined together by adhesive (10).

8. Film packaging bag according to Claim 6 or 7, **characterised in that** the bag film (1) and the inner film (8) are joined together in the region of the longitudinal edges (4, 4'), the regions arranged therebetween being unjoined.

9. Method for producing a film packaging bag, in particular a film packaging bag according to one of Claims 1 to 8,
a web of a bag film (1) being folded, forming at least one folded edge,
the edges of the bag film (1) being joined together in order to form a flattened film tube with two front surfaces (2),
on the folded edge a longitudinal sealing seam (5) being formed with at least one interruption, so that at least partially between the longitudinal sealing seam (5) and the folded edge an unsealed channel-shaped portion extending in the longitudinal direction is produced,
on the channel-shaped portion for forming a ventilation channel (6) at least one outlet opening (7) being produced and the longitudinal sealing seam (5) being formed directly on the folded edge, and the longitudinal sealing seam (5) having a recess on the edge starting from the interruption, whereby the channel-shaped unsealed portion formed by the recess is separated by a narrow partition wall (16) of the longitudinal sealing seam (5) from the interior of the film tube.

10. Method according to Claim 9, lateral folds (3) which are arranged between the front surfaces (2) being formed when folding the film tube.

11. Method according to Claim 9 or 10, the web of the bag film (1) being partially laminated before the folding process with a further film web provided with ventilation openings (9), the laminated connection being folded such that the further film web forms an inner film (8) of the film tube.

12. Method according to Claim 11, the web of the bag film (1) and the further film web being laminated in the regions (17) in which longitudinal edges (4, 4') of the film tube are subsequently produced.

13. Method according to Claim 9 or 10, a further film web provided with ventilation openings (9) being added to the web of the bag film (1), before the folding process, the bag film (1) and the further film web being joined by heat sealing, and the bag film being folded with the further film web, so that the further film web forms an inner film (8) of the film tube.

14. Method according to one of Claims 11 to 13, the ventilation openings (9) being produced only in the regions which are not provided for joining to the bag film (1).

15. Method according to one of Claims 11 to 14, the ventilation openings (9) being produced by needling and the further film web being joined to the web of the bag film (1) so that raised portions (11) formed during the needling process are arranged in the direction of the bag film (1).

## Revendications

1. Sachet d'emballage sous film, en particulier pour un produit de remplissage sous forme de poudre dégageant de la poussière, avec deux surfaces avant (2) opposées, formées par un film de sachet (1) et délimitées par des arêtes longitudinales (4, 4'), et avec au moins un dispositif d'aération comportant un canal d'aération (6) s'étendant dans le sens longitudinal, dans lequel le dispositif d'aération est disposé dans la région de l'une des arêtes longitudinales (4) qui est conçue comme une arête à pli, dans lequel le canal d'aération (6) est délimité par l'arête à pli et par une soudure longitudinale (5) séparant le canal d'aération (6) d'avec un espace de remplissage du côté intérieur du sachet, et dans lequel une interruption de la soudure longitudinale (5) forme une ouverture d'entrée (14) débouchant dans l'espace de remplissage, par rapport à laquelle une ouverture de sortie (7) extérieure du canal d'aération (6) est disposée de façon décalée, **caractérisé en ce que** le canal d'aération (6) s'étend sur une partir de la longueur de l'arête longitudinale (4) correspondante, dans lequel la section de la soudure longitudinale (5) qui délimite latéralement le canal d'aération (6) présente une épaisseur inférieure à celle d'une section consécutive à l'ouverture de sortie (7) du canal d'aération (6).

2. Sachet d'emballage sous film selon la revendication 1, **caractérisé en ce que** le canal d'aération (6) comporte plusieurs ouvertures de sortie (7).

3. Sachet d'emballage sous film selon la revendication 1 ou 2, **caractérisé en ce que** des plis latéraux (3) sont prévus entre les surfaces avant (2), dans lequel les arêtes longitudinales (4, 4') sont formées chacune entre l'un des plis latéraux (3) d'une part et l'une des surfaces avant (2) d'autre part.

4. Sachet d'emballage sous film selon l'une des revendications 1 à 3, **caractérisé en ce qu'**une soudure longitudinale (5') reliant des bords du film de sachet (1) est prévue sur l'une des arêtes longitudinales (4').

5. Sachet d'emballage sous film selon l'une des revendications 1 à 4, **caractérisé en ce que** le film de sachet (1) comporte une couche extérieure (12) en polyester, de préférence en polyéthylène téréphtalate (PET), et une couche intérieure (13) thermo-soudable en polyoléfine, de préférence en polyéthylène (PE).

6. Sachet d'emballage sous film selon l'une des revendications 1 à 5, **caractérisé en ce qu'**un film intérieur (8) comportant des ouvertures d'aération (9), relié seulement partiellement avec le film de sachet (1), est prévu du côté intérieur du sachet, de sorte que lors d'un remplissage du sachet d'emballage sous film avec un produit de remplissage sous forme de poudre dégageant de la poussière, l'air évacué de l'espace de remplissage par les ouvertures d'aération (9) peut s'introduire dans des régions entre le film intérieur (8) et le film de sachet (1), et peut sortir de ces régions par une ouverture de remplissage dans le haut.

7. Sachet d'emballage sous film selon la revendication 6, **caractérisé en ce que** le film de sachet (1) et le film intérieur (8) sont reliés l'un avec l'autre par endroits au moyen d'une colle (10).

8. Sachet d'emballage sous film selon la revendication 6 ou 7, **caractérisé en ce que** le film de sachet (1) et le film intérieur (8) sont reliés l'un avec l'autre dans la région des arêtes longitudinales (4, 4'), les régions intermédiaires n'étant pas reliées.

9. Procédé pour la fabrication d'un sachet d'emballage sous film, en particulier un sachet d'emballage sous film selon l'une des revendications 1 à 8,
dans lequel une bande du film de sachet (1) est pliée en formant au moins une arête de pliage,
dans lequel les bords du film de sachet (1) sont reliés entre eux, pour former un tube de film mis à plat, avec deux faces frontales (2),
dans lequel une soudure longitudinale (5) avec une interruption est formée sur l'arête de pliage, de manière à produire, au moins par endroits entre la soudure longitudinale (5) et l'arête de pliage, une section non soudée en forme de canal s'étendant dans le sens longitudinal,
dans lequel au moins une ouverture de sortie (7) est réalisée dans la section en forme de canal, pour former un canal d'aération (6), et dans lequel la soudure longitudinale (5) est formée directement du l'arête de pliage, et dans lequel la soudure longitudinale (5) comporte une échancrure côté bord, à partir de l'interruption, la section non soudée en forme de canal, formée par l'échancrure, étant ainsi séparée de l'espace intérieur du tube de film par une âme étroite (16) de la soudure longitudinale (5).

10. Procédé selon la revendication 9, dans lequel des plis latéraux (3) disposés entre les faces frontales (2) sont formés à l'endroit des plis du tube de film.

11. Procédé selon la revendication 9 ou 10, dans lequel, avant le pliage, la bande du film de sachet (1) est masquée par endroits avec une bande de film supplémentaire pourvue d'ouvertures d'aération (9), le joint de masquage étant plié de manière à ce la bande de film supplémentaire forme un film intérieur (8) du tube de film.

12. Procédé selon la revendication 11, dans lequel la bande du système de fabrication et la bande de film supplémentaire sont masquées dans les régions (17) dans lesquelles sont par la suite réalisées les arêtes longitudinales (4, 4') du tube de film.

13. Procédé selon la revendication 9 ou 10, dans lequel, avant le pliage, une bande de film supplémentaire, pourvue d'ouvertures d'aération (9) est ajoutée à la bande du film de sachet (1), le film de sachet (1) et la bande de film supplémentaire étant reliés par thermo-soudage, et le film de sachet étant plié de telle manière avec la bande de film supplémentaire, que la bande de film supplémentaire forme un film intérieur (8) du tube de film.

14. Procédé selon l'une des revendications 11 à 13, dans lequel les ouvertures d'aération (9) sont réalisées seulement dans les régions qui ne sont pas prévues pour un assemblage avec le film de sachet (1).

15. Procédé selon l'une des revendications 11 à 14, dans lequel les ouvertures d'aération (9) sont réalisées par aiguilletage, et dans lequel la bande de film supplémentaire est reliée de telle manière avec la bande du film de sachet (1), que les élévations (11) formées par l'aiguilletage sont orientées vers le film de sachet (1) .
